# EUROPÄISCHE PATENTANMELDUNG

(11) **EP 1 215 131 A1**
(43) Veröffentlichungstag der Anmeldung: **19.06.2002**
(21) Anmeldenummer: 01129465.9
(22) Anmeldetag: 11.12.2001
(51) Int. Cl.: B65D 55/02, F17C 13/06

(54) **Originalitätskennzeichnung für eine Druckgasflasche**

(30) Priorität: 16.12.2000 DE 10062867
(71) Anmelder: MESSER GRIESHEIM GmbH, 65933 Frankfurt am Main (DE)
(72) Erfinder: Kriese, Alexander, 41515 Grevenbroich (DE); Möbest, Wolfgang, 47443 mOERS (DE); Landen, Guido, 40670 Meerbusch (DE)

(57) **Zusammenfassung**

Die Erfindung betrifft eine Originalitätskennzeichnung für eine Druckgasflasche, auf deren Halsring oder Flaschenhals eine Schutzkappe lösbar angeordnet ist. Die erfindungsgemäße Originalitätskennzeichnung besteht aus einem zwischen der Schutzkappe (3) und der Schulter des Halsrings (5) oder des Flaschenhalses (7) angeordneten Kennzeichnungsring (1).

Der mindestens eine vertikale Vollgut-Fahne (2) und mindestens zwei Sollbruchstellen (8) aufweisende Kennzeichnungsring (1) ermöglicht eine sichere und einfache und damit kostengünstige und zudem nicht manipulierbare Originalkennzeichnung für Druckgasflaschen.

## Beschreibung

Die Erfindung betrifft eine Originalitätskennzeichnung für eine Druckgasflasche, auf deren Halsring oder Flaschenhals eine Schutzkappe lösbar befestigt ist.

Derartige, in der Regel aus Stahl oder Aluminium bestehende, zum Lagern von Druckgasen und Flüssigkeiten eingesetzte Druckgasflaschen werden nach gesetzlichen Vorgaben durch einen gasartspezifischen Anstrich sowie einen Aufkleber über den Gasinhalt gekennzeichnet. Daneben bringen einige Lieferanten zusätzlich einen Aufkleber mit Sollbruchstellen an, der überlappend über die Schutzkappe und den Druckgasflaschenhals positioniert wird. Das Vorhandensein bzw. die Unversehrtheit dieses Aufklebers dient dem Zweck, deren Originalzustand nach der Befüllung im Lieferantenwerk zu belegen.

Der Erfindung liegt daher die Aufgabe zugrunde, für Druckflaschen der eingangs genannten Art eine Kennzeichnung zu schaffen, die einfach und kostengünstig ist sowie eine sichere Flaschenüberwachung gewährleistet.

Diese Aufgabe wird erfindungsgemäß mit einer Originalitätskennzeichnung mit den Merkmalen von Anspruch 1 gelöst.

Die als Kennzeichnungsring mit mindestens einer Vollgut-Fahne und mindestens zwei Sollbruchstellen ausgebildete Originalitätskennzeichnung ist auf der Schulter des auf dem Flaschenhals befestigten Halsrings oder direkt auf der Schulter des Flaschenhalses der Druckgasflasche so angeordnet, dass die Schutzkappe vollständig auf das Gewinde des Halsrings oder des Flaschenhalses aufschraubbar ist.

Bei vollständig auf dem Halsring oder dem Flaschenhals aufgeschraubter Schutzkappe wird auf den Kennzeichnungsring ein derartiger Druck ausgeübt, das der Kennzeichnungsring über die mindestens zwei Sollbruchstellen in mindestens zwei Einzelteile zerbricht, wobei die Ringeinzelteile aufgrund des auf sie weiter einwirkenden Kappendruckes auf der Schulter des Halsringes oder des Flaschenhalses positioniert bleiben.

Erst beim Abschrauben der Schutzkappe von dem Halsring oder dem Flaschenhals der Druckgasflasche und damit abnehmender bzw. entfallender Druckeinwirkung auf die Ringeinzelteile fallen diese von der Schulter des Halsrings oder des Flaschenhalses und damit von der Druckgasflasche herunter.

Jede der einteilig mit dem bevorzugt aus einem Kunststoff-Spritzteil bestehenden Kennzeichnungsring ausgebildeten Vollgut-Fahne kann eine Beschriftung mit den notwendigen lieferantenabhängigen Angaben, wie beispielsweise Firmenname, Firmenzeichen, Jahr der nächsten Prüfung, aufweisen.

Jede Sollbruchstelle des Kennzeichnungsringes besteht aus einer Vielzahl von unterschiedlich ausgebildeten Ringausstanzungen/-wölbungen.

Als besonders vorteilhaft hat sich ein Kennzeichnungsring mit um jeweils 90° beabstandet zueinander angeordneten, vertikalen Vollgut-Fahnen und mit jede Vollgut-Fahne beidseitig einschließenden Sollbruchstellen als besonders günstig erwiesen.

Die erfindungsgemäße nur im Originalzustand benutzbare Originalitätskennzeichnung gewährleistet eine einfache, kostengünstige und manipulationssichere Kennzeichnung für alle gebräuchlichen Druckgasflaschen.

Anhand der Zeichnung sollen nachfolgend ein Ausführungsbeispiel der Erfindung näher erläutert werden.
Es zeigen:
- Fig. 1: eine schematische Schnittdarstellung einer auf einem Halsring einer Druckflaschen angeordneten erfindungsgemäßen Originalitätskennzeichnung,
- Fig 2: eine Draufsicht der Originalitätskennzeichnung,
- Fig. 3: eine schematische Schnittdarstellung einer Fahnen-Sollbruchstellen-Anordnung der erfindungsgemäßen Originalkennzeichnung.

Aus Fig 1 ist zu entnehmen, dass ein Kennzeichnungsring 1 mit vertikaler Vollgut-Fahne 2 zwischen einer Schutzkappe 3 und der Schulter eines auf dem Flaschenhals 7 befestigten Halsrings 5 einer Druckgasflasche 6 angeordnet ist. In der Fig. 2 ist dargestellt, das der, vorzugsweise aus einem Kunststoff-Spritzgußteil bestehende, Kennzeichnungsring 1 um 90° beabstandet voneinander angeordnete vertikale Vollgut-Fahnen 2 und jede Vollgut-Fahne 2 beidseitig einschließende Sollbruchstellen 8 aufweist. Die entsprechend Figur 2 im Kennzeichnungsring 1 ausgebildeten Sollbruchstellen 8 bestehen - wie aus Fig 3 ersichtlich - aus unterschiedlichen Ringausstanzungen/-wölbungen. Auf den auf der Schulter des Halsrings 5 aufgebrachten Kennzeichnungsring 1 wirkt bei auf dem Halsring 5 aufgeschraubter Schutzkappe 3 ein derartiger Druck, der zu einem Zerbrechen des Kennzeichnungsringes 1 an seinen Sollbruchstellen 8 führt. Durch den auf die gebildeten Ringeinzelteile einwirkenden Kappendruck bleiben die Ringeinzelteile auf der Schulter des Halsrings 5 positioniert. Erst beim Abschrauben der Schutzkappe 3 von dem Halsring 5 der Druckgasflasche 6 und damit abnehmender bzw. ganz entfallender Druckeinwirkung auf die Ringeinzelteile fallen diese von der Schulter des Halsrings 5 und somit von der Druckgasflasche 6 herunter. Die von der Druckgasflasche 6 abgefallene Originalitätskennzeichnung zeigt dem Lager- oder Transportpersonal an, dass an der Druckgasflasche 6 manipuliert worden ist.

Die nur im Originalzustand einsetzbare Originalitätskennzeichnung gewährleistet eine einfache und kostengünstige sowie manipulationssichere Kennzeichnung von allen gebräuchlichen Druckgasflaschen.

## Patentansprüche

1. Originalitätskennzeichnung für eine Druckgasflasche, auf deren Halsring oder Flaschenhals eine Schutzkappe lösbar befestigt ist, **dadurch gekennzeichnet, daß** diese aus einem zwischen der Schutzkappe (3) und der Schulter des Halsringes (5) oder des Flaschenhalses (7) angeordneten Kennzeichnungsring (1) besteht.

2. Originalitätskennzeichnung nach Anspruch 1, **dadurch gekennzeichnet, daß** der Kennzeichnungsring (1) mindestens eine vertikale Vollgut-Fahne (2) und mindestens zwei Sollbruchstellen (8) aufweist.

3. Originalitätskennzeichnung nach Anspruch 2, **dadurch gekennzeichnet, daß** der Kennzeichnungsring (1) bevorzugt mit um 90° voneinander beabstandet angeordnete und beidseitig von jeweils einer Sollbruchstelle (8) eingeschlossene Vollgut-Fahnen (2) ausgebildet ist.

4. Originalitätskennzeichnung nach einem der Ansprüche 1 bis 3,
**dadurch gekennzeichnet, daß** jede Sollbruchstelle (8) des Kennzeichnungsrings (1) aus unterschiedlichen Ringausstanzungen/-wölbungen besteht.

5. Originalitätskennzeichnung nach einem der Ansprüche 1 bis 4, **dadurch gekennzeichnet, daß** der Kennzeichnungsring (1) bevorzugt aus einem Kunststoff-Spritzteil besteht.
